# FASCICULE DE BREVET EUROPEEN

(11) **EP 0 333 588 B1**
(45) Date de publication et mention de la délivrance du brevet: **14.12.1994**
(21) Numéro de dépôt: 89400728.5
(22) Date de dépôt: 16.03.1989
(51) Int. Cl.: E05B 47/06

(54) **Verrou automatique de condamnation et de sécurité**
Automatische Sicherheitsverriegelung
Automatic safety locking device

(30) Priorité: 16.03.1988 FR 8803400
(43) Date de publication de la demande: 20.09.1989
(73) Titulaire: Surzur, Alain, F-75013 Paris (FR)
(72) Inventeur: Surzur, Alain, F-75013 Paris (FR)
(74) Mandataire: Lejet, Christian

(56) Documents cités:
- GB-A- 895 699
- US-A- 2 153 088
- US-A- 4 671 086

## Description

La présenté invention concerne un procédé permettant d'obtenir la haute sécurité à la fermeture aussi bleu qu'à l'ouverture d'une serrure multi-points de porte d'habitation munie d'une clé entraînant au moins un jeu de tringles et un verrou automatique de condamnation et de securité pour la mise en oeuvre dudit procédé, du genre prévus pour être adjoints aux serrures ordinaires de portes multi-points à tringles haute et/ou basse, afin d'assurer le blocage automatique d'au moins une de ces tringles en position de fermeture par la seule manoeuvre de la clé dans la dite serrure.

On connaît des verrous de ce genre dans lesquels la tringle peut être bloquée ou débloquée par un mécanisme commandé par un moteur électrique, par exemple à la fermeture d'un contacteur électrique.

Dans ces serrures à tringles, le moteur d'actionnement qui entraîne en rotation un bras ou une came est susceptible d'occuper deux positions angulaires stables : dans l'une la tringle est libre d'être déplacée, dans l'autre , elle est immobilisée par le verrou de blocage.
Un tel blocage peut être assuré par exemple par l'extrémité d'un levier sollicité par un élément excentré entrainé par un moteur électrique contre une portée du verrou coulissant agissant conjointement avec une lumière pratiquée dans la tringle, tel que décrit dans le brevet français No 2 535 775 du 10 Novembre 1982.

On connait également dans l'art antérieur la demande de brevet européen déposée le 22.10.1987 publiée sous le No 0 312 654 au nom de la société D.R.I.N. Limited, qui concerne une serrure pourvue de moyens mécaniques permettent la fermeture et l'ouverture ainsi que le blocage interne, mais dépourvue d'un systéme électrique ou électromagnétique décondamnant cette serrure.

La présente invention a pour objet un verrou de sécurité qui peut être associé à une serrure multi-points quelconque sans intervention d'un moteur électrique commandant le mécanisme de blocage ou de déblocage de la tringle.

Comme on va le constater dans la suite, il résulte de la disposition préconisée par l'invention une simplification du dispositif de blocage des tringles, au moyen d'éléments réduits en nombre, non visibles sur la face extérieure de la porte, et dont le fonctionnement est sûr, souple et fiable.

Ce but est obtenu par un procéde selon la revendication 1 et un verrou automatique de condamnation et de sécurité selon la revendication 2.

Le dessin annexé représente schématiquement un mode de réalisation de l'invention dans lequel :
La Figure 1 est une vue intérieure d'ensemble d'une porte à un panneau sur laquelle sont montés , d'une part une serrure ordinaire à clé et des tringles basse et haute coulissant verticalement dans des gâches évidées en regard pratiquées respectivement dans le bâti et dans le sol, d'autre part un verrou de blocage de la tringle placé à volonté soit pour condamner la tringle basse comme représenté en traits forts, soit pour commander la tringle haute comme représenté en pointillé.
La Figure 2 représente une vue agrandie d'un détail de la Figure 1, et la Figure 3 est une vue également agrandie,du mécanisme de verrouillage de la Figure 1.
   Sur ces Figures, les mêmes références désignent les mêmes éléments.
   Sur la Figure 1, la référence 1 désigne la porte.La référence 2,la serrure à clé.Les références 3 et 3′ désignent respectivement les tringles basse et haute. La référence 4 désigne le dispositif électro-mécanique de blocage. Dans la réalisation donnée en exemple il agit sur la tringle basse 3.
   Sur la Figure 2 est représentée partiellement la tringle basse 3 sur laquelle est fixé un doigt cylindrique 5 permettant le verrouillage en position de fermeture de celle-ci.
La Figure 3 représente en détail le dispositif de blocage du verrou 4 de la tringle 3. Ce verrou comprend un pène 6,biseauté dans cet exemple, qui est constamment sollicité dans la position de fermeture par un ressort 7 et un électro-aimant 8 inclus dans un boîtier 9.
   L'électro-aimant est relié au clavier blindé 11 ou 12 en direct par un conducteur à deux fils ou par un double contact à ressort placé en feuillure de bâti. L'alimentation permanente du clavier 12 est assurée par une batterie de 12 volts pourvue d'un transformateurredresseur 10.

Le fonctionnement du dispositif de verrouillage est conditionné par le mouvement de fermeture de la serrure.
Il s'effectue par le déplacement A de la tringle 3 et du doigt 5, ce qui permet l'échappement du pène 6 selon la valeur B, sous l'action du ressort 7 comprimé initialement, suivant la position du pène 6 par le trait tireté et une surcompression C entraînée par le déplacement du doigt 5 sur le plan incliné du péne 6. Le pène 6 dans cette nouvelle position s'oppose à toute translation du doigt 5 et de la tringle 3.

Pour obtenir l'ouverture de la serrure 2 de l'extérieur, il suffit d'introduire la clé dans celle-ci, de composer sur le clavier un des codes préselectionnés, comprenant de 4 à 8 signes, plus une touche de validation prévue pour l'alimentation électrique de l'électro-aimant 8 de commande du pène 6 positionnant ce dernier suivant le trait pointillé et selon le déplacement E, ce qui permet la libération du doigt 5 et de la tringle 3 pour le déplacement D effectué par la rotation d'ouverture de la clé dans la serrure 2, l'interruption d'alimentation électrique de l'électro-aimant 8 libère le ressort 7 qui amène le pène 6 contact du doigt 5 suivant le trait tireté.

Pour obtenir l'ouverture du verrou 4 de l'intérieur, il suffit de déplacer manuellement le levier ou gachette 14 solidaire du pène selon la valuer E,ce qui permet la libération du doigt 5 et de la tringle 3 pour le déplacement vertical effectué avec la clé de la serrure 2; le relâchement de cette gachette amène le pène 6 au contact du doigt 5 suivant le trait tireté.

On notera que cette ouverture peut également se faire de l'intérieur par un contact électrique alimentant l'électro-aimant 8.

Un des codes pourra être effecté à l'ouverture "sous contrainte" et alimentera deux relais: un pour l'ouverture du verrou,l'autre pour une alarme visuelle et/ou phonique à distance et/ou un transmetteur téléphonique.

## Revendications

1. Procédé permettant d'obtenir la haute sécurité à la fermeture aussi bien qu'à l'ouverture d'une serrure multi-points de porte d'habitation munie d'une clé entraînant au moins un jeu de tringles , caractérisé en ce qu'il consiste d'une part: à l'ouverture de l'extérieur, à associer toujours simultanément et instantanément, un moyen immatériel constitué par un code commandant une impulsion temporisée avec un moyen matériel constitué par ladite clé,agissant sur une serrure comprenant un doigt (5) porté par une tringle (3,3') et un ensemble électro-mécanique (9) comportant un pène biseauté (6) constamment sollicité dans la position de verrouillage par un ressort (7),ladite position de verrouillage résultant de la translation verticale des tringles (3,3')et du doigt (5) du fait du positionnement du pène au-dessus ou au-dessous dudit doigt, la position de dévérrouillag permettant le déplacement des tringles (3,3') par la rotation manuelle de la clé étant assurée par un électro-aimant (8) translatant le pène et mis sous tension à cet effet par la composition et la validation d'au-moins un code numérique ou alpha-numérique composé sur un clavier inviolable disposé à l'extérieur sur la porte, modifiable à volonté, agissant sur un micro-processeur prenant en gestion la détermination de plusieurs codes; d'autre part, à la fermeture, à assurer le surverrouillage automatique à la suite de la rotation manuelle de la clé provoquant le déplacement des tringles (3,3') qui se trouvent automatiquement verrouillées par l'ensemble électro-mécanique (9) invisible de l'extérieur et qui s'oppose alors à tout nouveau déplacement de celles-ci.

2. Verrou automatique de condamnation et de sécurité pour la mise en oeuvre du procédé selon la revendication 1 , comprendant une serrure (2) actionnée par une clé dont la rotation permet le déplacement d'au moins un jeu de tringles (3, 3'), caractérisé en ce qu'il comprend en combinaison :
- au moins un doigt solidaire d'une tringle (3,3') et un ensemble électro-mécanique (9) comportant un pène biseauté (6) constamment sollicité dans la position de verrouillage de ladite tringle (3,3') par un ressort (7), ladite position de verrouillage résultant de la translation verticale de la tringle (3,3') et du doigt (5) du fait du positionnement du pène (6) au-dessus ou au dessous dudit doigt ,
- un électro-aimant (8) translatant le pène biseauté à la suite d'une impulsion électrique permettant le déverrouillage de ladite tringle (3,3'),
- un micro-processeur prenant en gestion la détermination de au moins un code numérique ou alpha numérique composé et validé sur un clavier inviolable disposé sur la porte à l'extérieur, chacun des codes validés générant une impulsion électrique alimentant l'électro-aimant;
le surverrouillage automatique de la serrure (2) étant toujours obtenu par la rotation de la clé dans la serrure entraînant au moins un jeu de tringles(3,3'), lesdites tringles dans leur déplacement se trouvant alors automatiquement verrouillées par l'ensemble électro-mécanique (9) invisible de l'extérieur et s'opposant à tout nouveau déplacement des tringles, l'ouverture de l'extérieur étant toujours obtenue par l'association simultanée et instantanée d'un moyen immateriel constitué par le code numérique ou alpha numérique composé et validé sur ledit clavier et d'un moyen materiel constitué par ladite clé agissant sur la serrure (2).

## Claims

1. Method enabling high security to be obtained both upon the opening and the closing of a multipoint door lock mechanism of a residence, equipped with a key driving at least one set of rods, characterized in that it consists, on the one hand: upon opening from the outside, in associating, always simultaneously and instantaneously, an intangible means constituted by a code controlling a timed pulse with a tangible means constituted by the said key acting on a lock mechanism comprising a finger (5) carried by a rod (3, 3') and an electromechanical assembly (9) including a bevelled latch bolt (6) constantly urged in the latched position by a spring (7), the said latched position resulting from the vertical translation of the rods (3, 3') and of the finger (5) on account of the positioning of the latch bolt above or below the said finger, the unlatched position, permitting the displacement of the rods (3, 3') by the manual rotation of the key, being ensured by an electromagnet (8) translating the latch bolt and energized for this purpose by the tapping-in and the validation of at least one numerical or alphanumeric code tapped in on a burglar-proof keypad placed outside on the door, modifiable as required, acting on a microprocessor managing the determination of several codes; on the other hand, upon closing, in ensuring automatic overlatching following the manual rotation of the key causing the displacement of the rods (3, 3') which are automatically latched by the electromechanical assembly (9) which is invisible from the outside and which then opposes any new displacement of these.

2. Automatic decommissioning and security lock for the implementation of the method according to Claim 1, comprising a lock mechanism (2) actuated by a key, the rotation of which permits the displacement of at least one set of rods (3, 3'), characterized in that it comprises, in combination:
- at least one finger integral with a rod (3, 3') and an electromechanical assembly (9) including a bevelled latch bolt (6) constantly urged in the latched position of the said rod (3, 3') by a spring (7), the said latched position resulting from the vertical translation of the rod (3, 3') and of the finger (5) on account of the positioning of the latch bolt (6) above or below the said finger;
- an electromagnet (8) translating the bevelled latch bolt following an electrical pulse permitting the unlatching of the said rod (3, 3');
- a microprocessor managing the determination of at least one numerical or alphanumeric code tapped in and validated on a burglar-proof keypad placed on the unit outside, each of the validated codes generating an electrical pulse supplying the electromagnet; the automatic overlatching of the lock mechanism (2) always being obtained by the rotation of the key in the lock mechanism driving at least one set of rods (3, 3'), the said rods, in their displacement, then being automatically latched by the electromechanical assembly (9) which is invisible from the outside and which opposes any new displacement of the rods, the opening from the outside always being obtained by the simultaneous and instantaneous association of an intangible means constituted by the numerical or alphanumeric code tapped in and validated on the said keypad and of a tangible means constituted by the said key acting on the lock mechanism (2).

## Patentansprüche

1. Verfahren, durch das sowohl beim Schließen als auch beim Öffnen einer Mehrpunkt-Verschlußvorrichtung einer Haustür hohe Sicherheit gewährleistet wird, wobei die Verschlußvorrichtung einen Schlüssel aufweist, der mindestens einen Stangensatz in Bewegung setzt, dadurch gekennzeichnet, daß einerseits beim Öffnen von außen einem von einem einen zeitgesteuerten Impuls steuernden Code dargestellten, immateriellen Mittel immer gleichzeitig und sofort ein von dem auf eine Verschlußvorrichtung wirkenden Schlüssel dargestelltes materielles Mittel zugeordnet wird, wobei die Verschlußvorrichtung einen von einer Stange (3, 3') getragenen Finger (5) und eine elekromechanische Anordnung (9) umfaßt, die einen von einer Feder (7) ständig in Verriegelungsstellung gezwängten abgefasten Riegel (6) enthält, wobei die Verriegelungsstellung von der Vertikaltranslation der Stangen (3, 3') und des Fingers (5) infolge der Positionierung des Riegels oberhalb oder unterhalb des Fingers herrührt und die die Verschiebung der Stangen (3, 3') durch manuelles Drehen des Schlüssels gestattende Entriegelungsstellung von einem Elektromagnet (8) gewährleistet wird, der den Riegel verschiebt und dazu durch Eintippen und Bestätigung von mindestens einem auf einer sich außen an der Tür befindenden, nicht manipulierbaren Tastatur eingetippten numerischen oder alphanumerischen Code erregt wird, der beliebig geändert werden kann und auf einen die Bestimmung verschiedener Codes verwaltenden Mikroprozessor einwirkt; andererseits beim Schließen die auf das manuelle Drehen des Schlüssels folgende automatische Doppelverriegelung gewährleistet wird, wobei das manuelle Drehen das Verschieben der Stangen (3, 3') verursacht, die von der von außen nicht sichtbaren elektromechanischen Anordnung (9), die einem erneuten Verschieben dieser Stangen dann Widerstand entgegensetzt, automatisch verriegelt werden.

2. Automatisches Sperr- und Sicherheitsschloß für die Verwirklichung des Verfahrens nach Anspruch 1 mit einer von einem Schlüssel betätigten Verschlußvorrichtung (2), dessen Drehen das Verschieben von mindestens einem Stangensatz (3, 3') gestattet, dadurch gekennzeichnet, daß es als Kombination folgendes umfaßt:
- mindestens einen mit einer Stange (3, 3') fest verbundenen Finger und eine elektromechanische Anordnung (9), die einen von einer Feder (7) ständig in die Verriegelungsstellung der Stange (3, 3') gezwängten abgefasten Riegel (6) enthält, wobei die Verriegelungsstellung von der vertikalen Translation der Stange (3, 3') und des Fingers (5) infolge der Positionierung des Riegels (6) oberhalb oder unterhalb des Fingers herrührt,
- einen den abgefasten Riegel infolge eines elektrischen Impulses verschiebenden Elektromagnet (8), wodurch die Stange (3, 3') entriegelt werden kann,
- einen die Bestimmung mindestens eines auf einer sich außerhalb an der Einheit befindenden, nicht manipulierbaren Tastatur eingetippten und bestätigten numerischen oder alphanumerischen Codes verwaltenden Mikroprozessor, wobei jeder der bestätigten Codes einen dem Elektromagnet zugeführten elektrischen Impuls erzeugt und die automatische Doppelverriegelung der Verschlußvorrichtung (2) immer durch Drehen des Schlüssels in der Verschlußvorrichtung erreicht wird, der mindestens einen Stangensatz (3, 3') in Bewegung setzt, wobei die Stangen bei ihrem Verschieben dann von der elektomechanischen Anordnung (9) automatisch verriegelt werden, welche von außen nicht sichtbar ist und jedem erneuten Verschieben der Stangen Widerstand entgegensetzt, wobei das Öffnen von außen immer durch die gleichzeitige und sofortige Zuordnung eines von dem auf der Tastatur eingetippten und bestätigten numerischen oder alphanumerischen Code dargestellten immateriellen Mittels und eines von dem auf die Verschlußvorrichtung (2) wirkenden Schlüssel dargestellten materiellen Mittels erreicht wird.
